# EUROPÄISCHE PATENTANMELDUNG

(11) **EP 0 430 197 A1**
(43) Veröffentlichungstag der Anmeldung: **05.06.1991**
(21) Anmeldenummer: 90122719.9
(22) Anmeldetag: 28.11.1990
(51) Int. Cl.: D06F 58/26

(54) **Haushalt-Wäschetrockner**

(30) Priorität: 01.12.1989 DE 3939744
(71) Anmelder: Licentia Patent-Verwaltungs-GmbH, D-60596 Frankfurt (DE)
(72) Erfinder: Ott, Günter, Ing.(grad.), W-8510 Fürth (DE); Klug, Hans-Joachim, Dipl.-Ing.(FH), W-8501 Winkelhaid (DE); Stamminger, Rainer, Dr. Dipl.-Phys., W-8560 Lauf (DE)
(74) Vertreter: Kuhn, Rudolf, Ing.(grad)

(57) **Zusammenfassung**

Haushalt-Wäschetrockner mit einer von einem Motor angetriebenen Wäschetrommel sowie einer außerhalb der Wäschetrommel im Trocknungsluftstrom angeordneten Einrichtung zum Erwärmen der durch die Wäschetrommel mittels eines Gebläses geförderten Trocknungsluft. Der Wäschetrockner ist mit einem Anschluß für das Warmwassernetz eines Haushalts versehen. Die Einrichtung zum Erwärmen der Trocknungsluft besteht aus einem mit dem Warmwassernetz in Verbindung stehenden Wärmetauscher.

## Beschreibung

Die Erfindung betrifft einen Haushalt-Wäschetrockner mit einer von einem Motor angetriebenen Wäschetrommel sowie einer außerhalb der Wäschetrommel im Trocknungsluftstrom angeordneten Einrichtung zum Erwärmen der durch die Wäschetrommel mittels eines Gebläses geförderten Trocknungsluft.

Aus der DE-A-33 40 313 ist ein Wäschetrockner dieser Art bekannt. Bei diesem Wäschetrockner besteht die Einrichtung zum Erwärmen der durch die Wäschetrommel zu fördernden Trocknungsluft aus einem elektrischen Flächenheizkörper.

Ausgehend von diesem Stand der Technik liegt der Erfindung die Aufgabe zugrunde, einen Wäschetrockner der in Rede stehenden Art so weiterzubilden, daß vorrangig Primärenergie eingespart werden kann. Ferner soll dessen Gebrauchswert erhöht werden.

Die Lösung dieser Aufgabe gemäß der Erfindung besteht darin, daß der Wäschetrockner mit einem Anschluß für das Warmwassernetz eines Haushalts versehen ist und daß die Einrichtung zum Erwärmen der Trocknungsluft aus einem mit dem Warmwassernetz in Verbindung stehenden Wärmetauscher besteht.

Durch die Erfindung wird ein Wäschetrockner geschaffen, der sich durch einen geringeren Verbrauch an Primärenergie auszeichnet und damit besonders umweltfreundlich ist.

Das Haushalt-Warmwassernetz zur Versorgung des Wärmetauschers mit Warmwasser kann der Haushalt-Heizungskreislauf die Haushalt-Brauchwasserleitung oder das Fernwärmenetz sein. Neben dem vom Warmwassernetz gespeisten Wärmetauscher zum Erwärmen der Trocknungsluft kann auch noch ein elektrisches Heizelement im Trockungsluftkreis angeordnet sein. Steht einmal kein Warmwasser für den Wärmetauscher zur Verfügung, so wird zum Aufwärmen des Trocknungsluftstromes das elektrische Heizelement allein eingeschaltet. Reicht das vorhandene Warmwasser für eine zufriedenstellende Arbeitsweise des Wärmetauschers nicht aus, so kann das elektrische Heizelement z.B. mit verminderter Heizleistung zugeschaltet werden. Damit sind sowohl der warmwassergespeiste Wärmetauscher als auch das elektrische Heizelement beide zusammen in Betrieb gesetzt.

Der Wärmetauscher ist über eine Zu- und eine Ablaufleitung mit dem Warmwassernetz verbindbar. Die Verbindungsleitungen können flexible Leitungen sein. Die Verbindung mit dem Warmwassernetz kann dabei über trennbare Kupplungsstücke vorgenommen werden. Der Zu- und/oder der Ablaufleitung für den Wärmetauscher sind zweckmäßig diverse Regel- oder Steuerglieder zugeordnet. Solche Regel- oder Steuerglieder haben die Aufgabe, den Warmwasserdurchfluß zum Wärmetauscher zu unterbrechen, wenn beispielsweise der Wäschetrockenvorgang beendet ist, und den Wasserdurchfluß so zu regeln, daß bestimmte Trocknungstemperaturen erreicht bzw. nicht überschritten werden. Ferner soll durch solche Regel- oder Steuerglieder sichergestellt werden, daß der Trocknungsvorgang abgebrochen wird, wenn zu hohe Trocknungstemperaturen auftreten oder wenn kein ausreichend temperiertes Warmwasser mehr zur Verfügung steht. Auch soll der Durchfluß der Wassermenge durch den Wärmetauscher entsprechend geregelt werden. Durch Zwischenschalten einer Förderpumpe in den Warmwasserkreislauf Warmwassernetz und Wärmetauscher wird ein ausreichender Durchfluß von Warmwasser durch den Wärmetauscher gewährleistet. Zweckmäßig ist es, den Wärmetauscher als eigenständige Montage- bzw. Baueinheit auszubilden, so daß ein solcher problemlos an vorhandene Wäschetrockner üblicher Bauart mit einem elektrischen Heizelement im Trocknungsluftstrom als Zusatzeinrichtung angebracht werden kann.

Das durch den Wärmetauscher geförderte Warmwasser wird nach Verlassen des Wärmetauschers wieder dem Warmwassernetz zugeführt.

## Patentansprüche

1. Haushalt-Wäschetrockner mit einer von einem Motor angetriebenen Wäschetrommel sowie einer außerhalb der Wäschetrommel im Trocknungsluftstrom angeordneten Einrichtung zum Erwärmen der durch die Wäschetrommel mittels eines Gebläses geförderten Trocknungsluft, dadurch gekennzeichnet, daß der Wäschetrockner mit einem Anschluß für das Warmwassernetz eines Haushalts versehen ist und daß die Einrichtung zum Erwärmen der Trocknungsluft aus einem mit dem Warmwassernetz in Verbindung stehenden Wärmetauscher besteht.

2. Wäschetrockner nach Anspruch 1, dadurch gekennzeichnet, daß neben den vom Warmwassernetz gespeisten Wärmetauscher noch ein elektrisches Heizelement im Trocknungsluftkreis angeordnet ist und der Wärmetauscher und das Heizelement getrennt oder gemeinsam in Betrieb setztbar sind.

3. Wäschetrockner nach Anspruch 1 oder 2, dadurch gekennzeichnet, daß der Wärmetauscher über eine Zu- und Ablaufleitung mit dem Warmwassernetz verbunden ist.

4. Wärmetauscher nach Anspruch 3, dadurch gekennzeichnet, daß die Zu- und die Ablaufleitung flexible Leitungen sind und über Kupplungsstücke mit dem Warmwassernetz trennbar verbunden sind.

5. Wäschetrockner nach Anspruch 3 oder 4, dadurch gekennzeichnet, daß der Zu- und/oder der Ablaufleitung des Wärmetauschers Regel- oder Steuerglieder zugeordnet sind.

6. Wäschetrockner nach Anspruch 1 oder einem der folgenden, dadurch gekennzeichnet, daß in den Warmwasserkreislauf Warmwassernetz und Wärmetauscher eine Pumpe zwischengeschaltet ist.

7. Wärmetauscher nach Anspruch 1 oder einem der folgenden, dadurch gekennzeichnet, daß der Wärmetauscher als eigenständige Montage- bzw. Baueinheit ausgebildet ist.
